# EUROPÄISCHE PATENTSCHRIFT

(11) **EP 0 739 724 B1**
(45) Veröffentlichungstag und Bekanntmachung des Hinweises auf die Patenterteilung: **14.03.2001**
(21) Anmeldenummer: 96106346.8
(22) Anmeldetag: 23.04.1996
(51) Int. Cl.: B41F 21/05, B41F 21/10

(54) **Vorrichtung zum Verstellen von Teilen auf einem Zylinder in einer Rotationsdruckmaschine**
Device for adjusting elements on a cylinder of a rotary printing machine
Dispositif pour déplacer des éléments sur un cylindre d'une machine d'impression rotative

(30) Priorität: 28.04.1995 DE 19515632
(43) Veröffentlichungstag der Anmeldung: 30.10.1996
(73) Patentinhaber: Koenig & Bauer Aktiengesellschaft, 97080 Würzburg (DE)
(72) Erfinder: Schaede, Johannes Georg, 97074 Würzburg (DE); Wagner, Peter Eugen, 97947 Grünsfeld (DE)

(56) Entgegenhaltungen:
- DE-A- 2 045 926
- DE-A- 3 504 435
- US-A- 3 141 384
- US-A- 4 848 230

## Beschreibung

Die Erfindung betrifft eine Vorrichtung zum Verstellen von Teilen auf einem Zylinder einer Rotationsdruckmaschine gemäß dem Oberbegriff des Anspruches 1 und 7.

Die DE 35 04 435 A1 zeigt eine Vorrichtung zum Verstellen von auf einer Registerschiene befestigten Papieranschlägen. Hierzu sind mindestens drei Justierschrauben vorgesehen, die jeweils mittels eines Stellmotores verdrehbar sind.

Nachteilig an dieser Vorrichtung ist, daß aufwendige Vorrichtungen zur Übertragung von elektrischer Energie und Steuersignalen zur Steuerung der im drehenden Zylinder angeordneten Stellmotore notwendig sind.

Die US 31 41 384 A beschreibt einen Klinkenantrieb für einen Turbinenrotor. Dabei sind zwei Hydraulikzylinder zum Bewegen der Klinke angeordnet.

Der Erfindung liegt die Aufgabe zugrunde, eine Vorrichtung zum Verstellen von Teilen auf einem Zylinder einer Rotationsdruckmaschine zu schaffen, bei der eine Fernverstellung dieser Teile auch bei drehendem Zylinder möglich ist, ohne daß elektrische Energie auf den drehenden Zylinder übertragen werden muß.

Diese Aufgabe wird erfindungsgemäß durch die Merkmale des kennzeichnenden Teiles der Ansprüche 1 und 7 gelöst.

Die mit der Erfindung erzielbaren Vorteile bestehen insbesondere darin, daß aufwendige Drehübertrager, wie z. B. verschleißanfällige Schleifringübertrager, zum übertragen von elektrischer Energie nicht benötigt werden. Durch Ausführen von kleinen diskreten Verstellschritten können Rückmeldesensoren entfallen. Die Anzeige der Stellung der Teile, z. B. der Vorderanschläge, kann durch einfaches Zählen von Stellimpulsen außerhalb des Zylinders erfolgen. Vorteilhaft ist zudem, daß auf dem Zylinder keine elektrischen Bauteile verwendet werden. Somit eignet sich die erfindungsgemäße Vorrichtung besonders zur Verwendung in Bereichen, in denen ansonsten explosionsgeschützte Bauteile verwendet werden müssen, z. B. in Bogentiefdruckmaschinen.

Die erfindungsgemäße Vorrichtung ist in der Zeichnung dargestellt und wird im folgenden näher beschrieben.

Es zeigen
- Fig. 1: eine schematische Draufsicht eines Zylinders mit einer erfindungsgemäßen Vorrichtung;
- Fig. 2: einen schematischen Schnitt durch eine erfindungsgemäßen Vorrichtung gemäß Fig. 1;
- Fig. 3: eine schematische Stirnansicht einer erfindungsgemäßen Vorrichtung gemäß Fig. 1.

In einer Anlage einer Bogenrotationsdruckmaschine ist ein erster, bogenübernehmender Zylinder 1 mit Vordermarken 2 und auf einer Spindel 3 gelagerten Greifern 4 versehen. An diesem Zylinder 1 erfolgt die Anlage und Ausrichtung von Bogen, die in der Bogenrotationsdruckmaschine verarbeitet werden. Mindestens zwei dieser Vordermarken 2 sind in ihrer Nullstellung parallel zu einer Drehachse 6 des Zylinders 1 an seinem Umfang angeordnet. Im vorliegenden Ausführungsbeispiel ist eine Vielzahl von Vordermarken 2 auf einer gemeinsamen Registerschiene 7 befestigt. Diese Registerschiene 7 ist in tangentialer Richtung bezüglich des Zylinders 1 verschiebbar gelagert. Zur Ausführung dieser Verstellbewegung sind an beiden Enden sowie in der Mitte der Registerschiene 7 in einem Körper 8 des Zylinders 1 verschiebbar gelagerte Gewindebolzen 9 befestigt. An einem der Registerschiene 7 abgewandten Ende 11 der Gewindebolzen 9 ist ein mit einem zentrischen Innengewinde versehenes Zahnrad 12, das drehbar, aber ansonsten ortsfest ist, aufgeschraubt. Dieses Zahnrad 12 stützt sich mittels eines Axiallagers 13 mit einer Stirnseite 14 am Körper 8 des Zylinders 1 ab und bildet somit ein Gegenlager für die von Druckfedern 16 erzeugte, auf die Registerschiene 7 in tangentialer Richtung des Zylinder 1 wirkende Kraft. Die Druckfedern 16 sind zwischen der Registerschiene 7 und dem Körper 8 des Zylinders 1 angeordnet. Im Körper 8 des Zylinders 1 ist ein erster Stift 17, und im Zahnrad 12 ein zweiter Stift 18 befestigt, die zusammen als Anschlag für das Zahnrad 12 in Umfangsrichtung wirken.
Mit dem Zahnrad 12 zusammenwirkend sind zwei Antriebsklinken 19 tangential bezüglich eines Wälzkreises 21 des Zahnrades 12 linear bewegbar gelagert. Diese Antriebsklinken 19 sind auf einem Grundträger 22 bezüglich der Umfangsrichtung des Zahnrades 12 schwenkbar gelagert und werden mittels Druckfedern 23 in eine Grundstellung gegen den Grundträger 22 gedrückt.
Die Grundträger 22 mit den Antriebsklinken 19 werden von im Körper 8 des Zylinders 1 befestigten, mit Druckmittel beaufschlagbarer Arbeitszylinder, z. B. Pneumatikzylindern 24, bewegt. Hierzu sind die Grundträger 22 mit einer Bohrung 26 und die Antriebsklinken 19 mit einem Langloch 27 versehen, durch die bzw. das jeweils eine Kolbenstange 28 des Pneumatikzylinders 24 führt. Zur Abstützung des Grundträgers 22 ist eine Gewindemutter 29 auf die Kolbenstange 28 aufgeschraubt und zur Abstützung der Druckfeder 23 ist eine zweite Gewindemutter 31 am Ende der Kolbenstange 28 angeordnet. Im vorliegenden Beispiel sind die Pneumatikzylinder 24 bezüglich einer durch eine Drehachse 32 des Zahnrades 12 verlaufende Symmetrieachse 33 parallel und symmetrisch angeordnet. Zwischen den Pneumatikzylindern 24 ist eine auf eine Zahnlücke 34 des Zahnrades 12 wirkende, gefederte Kugelraste 36 im Körper 8 des Zylinders 1 befestigt.

Die Funktionsweise der erfindungsgemäßen Vorrichtung ist folgendermaßen:
Aufgrund schräger, konvex oder konkav geschnittener Vorderkanten der zu verarbeitenden Bogen müssen die Vordermarken 2 auf die Vorderkante angepaßt werden. Hierzu wird die Registerschiene 7 mittels mindestens einer erfindungsgemäßen Vorrichtung schräg verschoben oder verbogen. Zur tangentialen Verstellung der Registerschiene 7 wird wahlweise ein Pneumatikzylinder 24 betätigt. Dieser verschiebt die sich am Grundträger 22 abstützende Antriebsklinke 19 in tangentialer Richtung bezüglich des Wälzkreises 21. Dabei greift die Antriebsklinke 19 an einem Zahn 37 des Zahnrades 12 an und verdreht das Zahnrad 12 um einen entsprechenden Drehwinkel. Hierbei ist die auf das Zahnrad 12 wirkende Antriebskraft infolge der Antriebsklinke 19 größer als die wirkende Haltekraft der Kugelraste 36 und die benötigte Verstellkraft. Die Kugelraste 36 federt während der Verstellbewegung zurück und rastet in eine nächste Zahnlücke 34 ein. Der Pneumatikzylinder 24 wird entlüftet und führt eine Rückstellbewegung des Grundträgers 22 aus. Dabei ist das Zahnrad 12 mittels der Kugelraste 36 fixiert. Während der Rückstellbewegung stößt die Antriebsklinke 19 an einem nachfolgenden Zahn 37 an und führt eine Schwenkbewegung gegen die Druckfeder aus. Dadurch gleitet die Antriebsklinke 19 an dem Zahn 37 vorbei und schwenkt anschließend wieder zurück, so daß die Antriebsklinke 19 wieder am Grundträger 22 anliegt. Dieser Vorgang kann beliebig wiederholt werden bis die Registerschiene 7 die gewünschte Stellung erreicht hat. Mit der rechten Antriebsklinke 19 wird das Zahnrad 12 entgegen dem Uhrzeigersinn gedreht, während mit der linken Antriebsklinke 19 eine Verdrehung des Zahnrades 12 im Uhrzeigersinn erzielt wird. Durch die Drehbewegung des Zahnrades 12 wird mittels des Gewindes eine Verschiebung des Gewindebolzens 9 und damit der Registerschiene 7 erreicht.

Die schwenkbare Antriebsklinke 19 kann beispielsweise auch als sich gegen den Grundträger 22 abstützende Blattfeder ausgeführt sein.

Zur Justage der Vorrichtung führt ein Pneumatikzylinder 24 mehr Hübe aus als der maximale Verstellweg zuläßt. Dadurch schlägt der Stift 18 des Zahnrades 12 gegen den Stift 17 an und befindet sich somit in einer definierten Lage. Von dieser Lage aus kann eine nicht dargestellte Steuerung der Pneumatikzylinder 24 jede Lage der Gewindebolzen 9 der Registerschiene 7 in diskreten Schritten anfahren.

Mit dieser Vorrichtung kann bei radialer Anordnung der Gewindebolzen (9) auch eine Höhenverstellung der Vordermarken (2) erfolgen, wenn diese entsprechend gelagert sind.

Diese erfindungsgemäße Vorrichtung zum Verstellen ist auch geeignet, anstelle der Vordermarken andere Teile (z. B. Platten-Klemmeinrichtungen, Registerstifte) auf anderen Zylindern (z. B. Plattenzylinder) einer Rotationsdruckmaschine zu verstellen.

Die Verstellbewegung wird mittels impulsgesteuertem Arbeitszylinder in diskreten Schritten ausgeführt.

Teileliste
- 1: Zylinder
- 2: Vordermarken
- 3: Spindel
- 4: Greifer
- 5: -
- 6: Drehachse (1)
- 7: Registerschiene
- 8: Körper (1)
- 9: Gewindebolzen
- 10: -
- 11: Ende (9)
- 12: Zahnrad
- 13: Axiallager
- 14: Stirnseite (12)
- 15: -
- 16: Druckfedern
- 17: Stift, erster (8)
- 18: Stift, zweiter (12)
- 19: Antriebsklinke
- 20: -
- 21: Wälzkreis (12)
- 22: Grundträger
- 23: Druckfeder (19)
- 24: Pneumatikzylinder, Arbeitszylinder
- 25: -
- 26: Bohrung (22)
- 27: Langloch (19)
- 28: Kolbenstange (24)
- 29: Gewindemutter (28)
- 30: -
- 31: Gewindemutter (28)
- 32: Drehachse (12)
- 33: Symmetrieachse
- 34: Zahnlücke (12)
- 35: -
- 36: Kugelraste
- 37: Zahn (12)

## Patentansprüche

1. Vorrichtung zum Verstellen von Teilen (2) auf einem Zylinder (1) einer Rotationsdruckmaschine, wobei auf die Teile (2) wirkende Gewindebolzen (9) angeordnet sind und zum Verschieben der Gewindebolzen (9) jeweils ein verdrehbares Zahnrad (12) angeordnet ist, dadurch gekennzeichnet, daß mindestens eine zeitweise in das Zahnrad (12) eingreifende, von einem mit Druckmittel beaufschlagbaren, auf dem Zylinder angeordneten Arbeitszylinder (24) bewegte Antriebsklinke (19) vorgesehen ist und daß ein Mittel zum Erzeugen einer die Antriebsklinke (19) in Arbeitsstellung haltenden Federkraft vorgesehen ist.

2. Vorrichtung nach Anspruch 1, dadurch gekennzeichnet, daß die Antriebsklinke (19) annähernd tangential bezüglich eines Wälzkreises (21) des Zahnrades (12) bewegbar gelagert ist.

3. Vorrichtung nach den Ansprüchen 1 und 2, dadurch gekennzeichnet, daß die Antriebsklinke (19) auf einem Grundträger (22) schwenkbar gelagert ist, daß in einer Bewegungsrichtung die Antriebsklinke (19) starr mit dem Zahnrad (12) und in der entgegengesetzten Bewegungsrichtung federnd zusammenwirkend angeordnet ist.

4. Vorrichtung nach den Ansprüchen 1 und 3, dadurch gekennzeichnet, daß der Grundträger (22) mit der Antriebsklinke (19) mittels eines Pneumatikzylinders (24) bewegbar angeordnet ist.

5. Vorrichtung nach Anspruch 1, dadurch gekennzeichnet, daß die zu verstellenden Teile (2) als Vordermarken (2) einer Bogenrotationsdruckmaschine ausgebildet sind.

6. Vorrichtung nach den Ansprüchen 1 und 5, dadurch gekennzeichnet, daß die Vordermarken (2) in tangentialer Richtung des Zylinders (1) verstellbar angeordnet sind.

## Claims

1. Device for adjusting parts (2) on a cylinder (1) of a rotary printing machine, threaded bolts (9) acting on the parts (2) being provided and a rotatable gearwheel (12) being arranged in each case to displace the threaded bolts (9), characterized in that at least one moving drive pawl (19) is provided which engages in the gearwheel (12), from time to time, and is moved by a working cylinder (24) that is arranged on the cylinder and can be loaded by a pressure medium, and in that a means is provided for producing a spring force which holds the drive pawl (19) in the working position.

2. Device according to Claim 1, characterized in that the drive pawl (19) is mounted such that it can move approximately tangentially with respect to a rolling circle (21) of the gearwheel (12).

3. Device according to Claims 1 and 2, characterized in that the drive pawl (19) is pivotably mounted on a base carrier (22), and in that in one direction of movement the drive pawl (19) is arranged to interact rigidly with the gearwheel (12) and in the opposite direction to interact with it in a sprung manner.

4. Device according to Claims 1 and 3, characterized in that the base carrier (22) with the drive pawl (19) is arranged to be moveable by means of a pneumatic cylinder (24).

5. Device according to Claim 1, characterized in that the parts (2) to be adjusted are constructed as front lays (2) of a sheet-fed rotary printing machine.

6. Device according to Claims 1 and 5, characterized in that the front lays (2) are arranged to be adjustable in the tangential direction of the cylinder (1).

## Revendications

1. Dispositif pour déplacer des éléments (2) sur un cylindre (1) d'une machine à imprimer rotative, des boulons filetés (9) agissant sur les éléments (2) étant disposés et chaque fois une route dentée (12) susceptible de tourner étant disposée pour produire le déplacement du boulon fileté (9), caractérisé en ce qu'au moins un cliquet d'entraînement (19), s'engrenant par moments dans la roue dentée (12), déplacé par un vérin (24) disposé sur le cylindre, susceptible d'être sollicité par du fluide sous pression, est prévu, et en ce qu'est prévu un moyen pour générer une force élastique, maintenant le cliquet d'entraînement (19) en position de travail.

2. Dispositif selon la revendication 1, caractérisé en ce que le cliquet d'entraînement (19) est monté déplaçable de façon à peu près tangentielle par rapport à un cercle de roulement (21) de la roue dentée (12).

3. Dispositif selon les revendications 1 et 2, caractérisé en ce que le cliquet d'entraînement (19) est monté à pivotement sur un support de base (22), en ce que, dans une direction de déplacement, le cliquet d'entraînement (19) est relié rigidement à la roue dentée (12) et, dans le sens de déplacement opposé, est disposé de façon à coopérer élastiquement.

4. Dispositif selon les revendications 1 et 3, caractérisé en ce que le support de base (22) est disposé de façon déplaçable avec le cliquet d'entraînement (19), à l'aide d'un vérin pneumatique (24).

5. Dispositif selon la revendication (1) caractérisé en ce que les éléments (2) à déplacer sont réalisés sous la forme de taquets antérieurs (2) d'une machine à imprimer rotative à feuilles.

6. Dispositif selon les revendications 1 et 5, caractérisé en ce que les marques avant (2) sont disposées de façon réglable dans la direction tangentielle du cylindre (1).
